# EUROPÄISCHE PATENTSCHRIFT

(11) **EP 0 816 605 B1**
(45) Veröffentlichungstag und Bekanntmachung des Hinweises auf die Patenterteilung: **30.01.2002**
(21) Anmeldenummer: 97110117.5
(22) Anmeldetag: 20.06.1997
(51) Int. Cl.: E05B 65/36, B60R 25/10

(54) **Zentralverriegelungseinrichtung für ein Kraftfahrzeug**
Central locking device for a motor vehicle
Dispositif de verrouillage central pour un véhicule automobile

(30) Priorität: 06.07.1996 DE 19627359
(43) Veröffentlichungstag der Anmeldung: 07.01.1998
(73) Patentinhaber: Volkswagen Aktiengesellschaft, 38436 Wolfsburg (DE)
(72) Erfinder: Hümpel, Andreas, 38179 Gross Schwülper (DE); Havemann, Jörg, 29389 Bodenteich (DE)

(56) Entgegenhaltungen:
- EP-A- 0 591 669
- DE-A- 3 918 858
- DE-A- 4 323 813
- DE-A- 19 512 184
- GB-A- 2 242 477
- GB-A- 2 291 931
- US-A- 4 342 209
- US-A- 4 440 006

## Beschreibung

Die Erfindung betrifft eine Zentralverriegelungseinrichtung für ein Kraftfahrzeug, bei der jeder der Fahrzeugtüren eine Verriegelungseinrichtung mit mindestens einem Stellelement zum Schalten einer mechanischen Logik zugeordnet ist, wobei die mechanische Logik zumindest drei Stellungen einnehmen kann, nämlich eine Entriegelungsstellung, eine Verriegelungsstellung, in welcher über ein im Fahrgastraum angeordnetes Sperrelement die mechanische Logik in die Entriegelungsstellung bringbar ist, und eine Save-Stellung, in welcher eine Betätigung der mechanischen Logik über das Sperrelement nicht möglich ist, wobei die mechanische Logik der Verriegelungseinrichtungen durch einmalige Betätigung eines von außerhalb des Fahrzeuginnenraums zugänglichen Schließmechanismus einer der Verriegelungseinrichtungen in die Save-Stellung stellbar ist.

In der deutschen Offenlegungsschrift DE 195 12 184 A1 ist ein Autovordertürschloß offenbart, bei dem das Verriegelungssystem von einer elektronischen Logik gesteuert wird, welche die Motoren der Schlösser steuert, welche wiederum die mechanische Logik dieser Schlösser in Gang setzen. Ebenso umfassen die Schlösser elektrische Meßfühler, welche die Informationen zur mechanischen Funktion der Schlösser bei ihrer Benutzung an die Zentralelektronik übertragen. Die mechanische Logik kann dabei zwei Verriegelungsebenen bzw. -stellungen einnehmen. Die erste Verriegelungsebene entspricht einer Verriegelung der Schlösser von außerhalb des Kraftfahrzeuges, läßt jedoch noch die Möglichkeit des freien Zugangs zur mechanischen oder elektrischen Steuerung der Entriegelung vom Kraftfahrzeuginnenraum aus zu. In diesem Fall genügt es, eine Scheibe einzuschlagen und beispielsweise den Verriegelungsknopf hochzuziehen, um die Fahrzeugtür zu öffnen. Die zweite Verriegelungsebene (Save-Stellung) entspricht einer völligen Verriegelung des Fahrzeuges von innen wie von außen. Die einzige Möglichkeit zur Sicherungsentriegelung besteht im mechanischen Entriegeln einer Vordertür mit Hilfe des Schlüssels. Diese Save-Stellung wird durch das aufeinanderfolgende Drücken zweier Knöpfe einer Fembedienung mit einer Zeitverzögerung von einigen Sekunden zwischen dem zweimaligen Drücken erreicht. Zur Kontrolle, ob tatsächlich nach Betätigung der Sicherungsverriegelung die Schlösser sich in der Save-Stellung befinden, ist bei dem bekannten Schloß ein Anzeigeschalter vorgesehen, der die Save-Stellung dieses Schlosses anzeigt. In der Praxis hat sich jedoch gezeigt, daß die abschließenden Personen, insbesondere wenn Zeitknappheit herrscht, nur eine einmalige Betätigung durchführen und auf die Anzeige nicht achten, wodurch das Fahrzeug nicht diebstahlsicher abgestellt wird.

Des weiteren ist eine Verriegelungseinrichtung für ein Kraftfahrzeugschloß bekannt, bei dem zwar zwei Verriegelungsebenen vorhanden sind, jedoch von außerhalb des Kraftfahrzeuges mit Hilfe eines Schlüssels oder einer Fernbedienung nur die Verriegelungsstellung, in welcher ein Öffnen der Türen vom Fahrzeuginnenraum noch möglich ist, erreicht werden kann. Befindet sich die mechanische Logik in dieser Stellung, wird auch die Diebstahlwamanlage aktiviert. Erst bei einem umbefugten Versuch, das Schloß zu öffnen, beispielsweise durch Einschlagen eines Fensters und Betätigung des im Fahrzeuginnenraum befindlichen Verriegelungsknopfes wird über das Steuergerät ein Befehl an das Stellelement erzeugt, welches dann die mechanische Logik in die Save-Stellung überführt. Hier besteht nun das Problem, daß bei einem Spannungsausfall, die Save-Stellung nicht eingestellt werden kann. Ein weiterer Nachteil liegt darin, daß die Diebstahlwarnanlage in die Verriegelungsstellung gekoppelt ist, dies bedeutet, daß bei einem Einbruchsversuch der unbefugten Person nach erfolgreicher Umschaltung der mechanischen Logik aus der Save-Stellung in die Verriegelungsstellung Zeit bleibt, nach Möglichkeiten zu suchen, die Diebstahlwarnanlage zu deaktivieren.

Außerdem ist eine Zentralverriegelungseinrichtung der eingangs genannten Art aus der DE 43 23 813 A bekannt, bei der jedoch ein Drehen des Türschlüsselzylinders in eine verriegelnde Richtung den in die Save-Stellung schaltenden Motor in Betrieb setzt und dadurch eine Save-Position bewirkt.

Die Aufgabe der Erfindung besteht deshalb darin, eine Zentralverriegelungseinrichtung mit den Fahrzeugtüren zugeordneten Verriegelungseinrichtungen zu schaffen, welche die beschriebenen Nachteile bekannter Einrichtungen nicht aufweist.

Die Aufgabe wird durch die Merkmale des Patentanspruchs 1 gelöst. Vorteilhafte Aus- und Weiterbildungen sind in den Unteransprüchen dargestellt.

In der erfindungsgemäßen Zentralverriegelungseinrichtung ist nicht nur - wie in der DE 43 23 813 A beschrieben - die mechanische Logik der Verriegelungseinrichtungen aller Fahrzeugtüren durch eine einmalige Betätigung eines von außerhalb des Fahrzeuginnenraumes zugänglichen Schließmechanismus einer der Verriegelungseinrichtungen in die Save-Stellung stellbar, was den Vorteil hat, daß die Bedienperson beim Abstellen des Kraftfahrzeuges eine Verriegelungseinrichtung und damit auch die anderen Verriegelungseinrichtungen bei einmaliger Betätigung des Schließmechanismus immer in die Save-Stellung überführt und damit das Fahrzeug unabhängig von einem Spannungsab- oder -ausfall vor Einbruch geschützt ist, sondern die Bedienperson kann auch wahlweise durch mehrmalige Betätigung, vorzugsweise zweimalige Betätigung, eines der von außerhalb des Fahrzeuginnenraumes zugänglichen Schließmechanismen die mechanische Logik aller Verriegelungseinrichtungen in die Verriegelungsstellung versetzen, in welcher über über ein im Fahrzeuginnenraum angeordnetes Sperrelement, welches sowohl mechanisch als auch elektronisch ausgeführt sein kann, die jeweilige mit dem Sperrelement zusammenwirkende mechanische Logik oder die mechanische Logik aller Verriegelungseinrichtungen in die Entriegelungsstellung gebracht werden kann. Damit ist die Möglichkeit gegeben, daß Personen, die sich im Fahrzeuginnenraum befinden, das Fahrzeug verlassen können. Im Gegensatz zu bekannten Verriegelungseinrichtungen wird diese Handlung von der Bedienperson gezielt ausgeführt.

Der von außen zugängliche Schließmechanismus kann sowohl über einen mechanischen Schlüssel als auch über eine Signale aussendende Fernbedienung betätigt werden.

Ein weiterer optionaler erfindungswesentlicher Aspekt der obigen Zentralverriegelungseinrichtung nach der Erfindung besteht darin, daß eine vorhandene Diebstahlwarnanlage aktiviert wird, wenn die mechanische Logik aller Verriegelungseinrichtungen in die Save-Stellung geschaltet ist. Damit gibt die Diebstahlwamanlage schon bei einem versuchten Einbruch, auch wenn dieser erfolglos geblieben ist, ein Warnsignal ab, beispielsweise bei versuchter Betätigung eines der im Fahrzeuginnenraum befindlichen Sperrelemente.

Gemäß einer weiteren vorteilhaften Ausbildung weist die Zentralverriegelungseinrichtung eine Anzeige auf, welche den aktiven Zustand der Diebstahlwarnanlage und/oder auch die Save-Stellung der mechanischen Logik aller Verriegelungseinrichtungen angibt.

Nachfolgend wird die Erfindung anhand eines Ausführungsbeispiels näher beschrieben. Die zugehörige Zeichnung zeigt ein Blockschaltbild eines Schließsystems eines Kraftfahrzeuges.

Das in der Figur gezeigte Schließsystem für ein Kraftfahrzeug beinhaltet neben den Verriegelungseinrichtungen VL, VR, HL, HR für die vorderen und hinteren Türen auch die Verriegelungseinrichtung HK für die Heckklappe des Kraftfahrzeuges. Jede der Verriegelungseinrichtungen weist eine mechanische Logik 1 bis 5 auf, deren nicht dargestellte Stellelemente (z. B. Elektromotoren) von einem dezentralen Steuergerät E1 bis E5 angesteuert werden, das mit einer zentralen Steuereinheit ZSG in Verbindung steht. Die Verriegelungseinrichtungen VL, VR der vorderen Türen und die Verriegelungseinrichtung HK der Heckklappe können des weiteren über einen mechanischen Schließmechanismus 6 bis 8 betätigt werden. Außerdem stehen die Verriegelungseinrichtungen VL, VR, HL und HR mit einem ihnen zugeordneten Sperrelement 10 (Verriegelungsknopf) über ihre dezentralen Steuergeräte E1, E2 in Verbindung, so daß diese Türen geöffnet werden können, wenn die mechanische Logik 1 bis 5 der Verriegelungseinrichtungen sich in der Verriegelungsstellung befindet. Außerdem ist die zentrale Steuereinheit ZSG mit einer Diebstahlwarnanlage 9 verbunden, die bei unbefugter Betätigung beispielsweise eines der Sperrelemente 10 akustische und/oder optische Warnsignale abgibt. Die Aktivierung der Diebstahlwamanlage 9 wird durch die Anzeige 16 angezeigt.

Im weiteren wird die Wirkungsweise der erfindungsgemäßen Einrichtung näher erläutert. Die mechanische Logik 1 bis 5 der Verriegelungseinrichtungen VL, VR, HL, HR, HK kann drei Stellungen einnehmen, nämlich eine Entriegelungsstellung, eine Verriegelungsstellung, in welcher eine Rückschaltung der mechanischen Logik in die Entriegelungsstellung durch das Sperrelement 10 möglich ist, und eine Save-Stellung, in welcher die Betätigung der mechanischen Logik über das Sperrelement 10 nicht möglich ist. Für eine einfache Bedienung der Verriegelungseinrichtungen und eine sichere Schaltung der mechanischen Logik 1 bis 5 in die Save-Stellung beim Abstellen des Kraftfahrzeuges wird einer der von außerhalb des Fahrzeuginnenraums zugängliche Schließmechanismen 6 bis 8 der Verriegelungseinrichtungen VL, VR, HK einmalig durch einen einführbaren Schlüssel 11 oder eine Signale aussendende Fernbedienung betätigt.

Bei erfolgreicher Überführung der mechanischen Logik 1 bis 5 aller Verriegelungseinrichtungen in die Safe-Stellung kann eine Quittierung über ein akustisches Signal vorgesehen sein. Nach Erreichen der Save-Stellung der mechanischen Logik 1 bis 5 aller Verriegelungseinrichtungen wird außerdem die Alarmanlage 9 über die zentrale Steuereinheit ZSG aktiviert und deren Aktivierung und damit auch die erreichte Save-Stellung von der Anzeige 16 angezeigt.

Bei einer zweimaligen Betätigung eines der Schließmechanismen 6 bis 8 wird die mechanische Logik 1 bis 5 der Verriegelungseinrichtungen VL, VR, HK in die einfache Verriegelungsstellung gebracht, in welcher über das Sperrelement 10 im Fahrzeuginnenraum die mechanische Logik 1 bis 5 in die Entriegelungsstellung versetzbar ist.

Vorraussetzung für ein Schalten der mechanischen Logik 1 bis 5 in die Safe- oder Verriegelungsstellung ist jedoch, daß die Fahrertür, im Ausführungsbeispiel die linke Vordertür geschlossen ist. Ist dies nicht der Fall wird der Safe- oder Verriegelungsbefehl der Schließmechanismen 6, 7 oder 8 ignoriert. Auch bei eingeschalteter Zündung ist ein Umschalten der mechanischen Logik 1 bis 5 der einzelnen Verriegelungseinrichtungen nicht möglich.

## Patentansprüche

1. Zentralverriegelungseinrichtung für ein Kraftfahrzeug, bei der jeder der Fahrzeugtüren eine Verriegelungseinrichtung mit mindestens einem Stellelement zum Schalten einer mechanischen Logik zugeordnet ist, wobei die mechanische Logik zumindest drei Stellungen einnehmen kann, nämlich eine Entriegelungsstellung, eine Verriegelungsstellung, in welcher über ein im Fahrgastraum angeordnetes Sperrelement die mechanische Logik in die Entriegelungsstellung bringbar ist, und eine Save-Stellung, in welcher eine Betätigung der mechanischen Logik über das Sperrelement nicht möglich ist, wobei die mechanische Logik (1 bis 5) der Verriegelungseinrichtungen (VL, VR, HL, HR, HK) durch einmalige Betätigung eines von außerhalb des Fahrzeuginnenraumes zugänglichen Schließmechanismus (6 bis 8) einer der Verriegelungseinrichtungen (VL, VR, HK) in die Save-Stellung stellbar ist, **dadurch gekennzeichnet, daß** die mechanische Logik (1 bis 5) der Verriegelungseinrichtungen (VL, VR, HL, HR, HK) durch mehrmalige Betätigung eines der Schließmechanismen (6, 7, 8) in die Verriegelungsstellung versetzbar ist.

2. Einrichtung nach Anspruch 1, **dadurch gekennzeichnet, daß** eine Anzeige (16) vorgesehen ist, die die Save-Stellung der mechanischen Logik (1 bis 5) der Verriegelungseinrichtungen (VL, VR, HL, HR, HK) wiedergibt.

3. Einrichtung nach Anspruch 1 oder 2, **dadurch gekennzeichnet, daß** der Schließmechanismus (6 bis 8) über einen mechanischen Schlüssel (11) und/oder eine Signale aussendende Fernbedienungseinrichtung bedienbar ist.

4. Einrichtung nach Anspruch 1, 2 oder 3, **dadurch gekennzeichnet, daß** die Zentralverriegelungseinrichtung mit einer Diebstahlwamanlage zusammenwirkt, wobei die Diebstahlwarnanlage aktiviert wird, wenn sich die mechanische Logik (1 bis 5) der Verriegelungseinrichtungen (VL, VR, HL, HR, HK) in der Save-Stellung befinden.

5. Einrichtung nach Anspruch 4, **dadurch gekennzeichnet, daß** bei aktiver Diebstahlwarnanlage (9) und Betätigung eines im Fahrgastraum angeordneten Sperrelementes (10) die Diebstahlwarnanlage ein Warnsignal abgibt.

6. Einrichtung nach Anspruch 4 oder 5, **dadurch gekennzeichnet, daß** eine Anzeige (16) vorgesehen ist, welche sowohl den aktivierten Zustand der Diebstahlwarnanlage als auch die Save-Stellung der mechanischen Logik (1 bis 5) der Verriegelungseinrichtungen (VL, VR, HL, HR, HK) angibt.

## Claims

1. Central locking device for a motor vehicle, in which each of the vehicle doors is assigned a locking device having at least one actuator element for switching a mechanical logic unit, the mechanical logic unit being able to assume at least three settings, namely an unlocking setting, a locking setting, in which the mechanical logic unit can be moved into the unlocking setting by means of a blocking element arranged in the passenger compartment, and a save setting in which the mechanical logic unit cannot be actuated by means of the blocking element, the mechanical logic unit (1 to 5) of the locking devices (VL, VR, HL, HR, HK) being capable of being moved into the save setting by a single actuation of a locking mechanism (6 to 8), accessible from outside the interior of the vehicle, of one of the locking devices (VL, VR, HK), **characterized in that** the mechanical logic unit (1 to 5) of the locking devices (VL, VR, HL, HR, HK) can be moved into the locking setting by repeatedly actuating one of the locking mechanisms (6, 7, 8).

2. Device according to Claim 1, **characterized in that** a display (16) is provided which represents the save setting of the mechanical logic unit (1 to 5) of the locking devices (VL, VR, HL, HR, HK).

3. Device according to Claim 1 or 2, **characterized in that** the locking mechanism (6 to 8) can be operated by means of a mechanical key (11) and/or a remote-control device which emits signals.

4. Device according to Claim 1, 2 or 3, **characterized in that** the central locking device interacts with an anti-theft warning system, the anti-theft warning system being actuated if the mechanical logic unit (1 to 5) of the locking devices (VL, VR, HL, HR, HK) are in the save setting.

5. Device according to Claim 4, **characterized in that**, when the anti-theft warning system (9) is active and a blocking element (10) arranged in the passenger compartment is actuated, the anti-theft warning system outputs a warning signal.

6. Device according to Claim 4 or 5, **characterized in that** a display (16) is provided which indicates both the actuated state of the anti-theft warning system and the save setting of the mechanical logic unit (1 to 5) of the locking devices (VL, VR, HL, HR, HK).

## Revendications

1. Dispositif de verrouillage central pour un véhicule automobile, dans lequel un dispositif de verrouillage doté d'au moins un élément d'actionnement pour le branchement d'une logique mécanique est associé à chacune des portes, la logique mécanique pouvant prendre au moins trois positions, à savoir une position de déverrouillage, une position de verrouillage dans laquelle la logique mécanique peut être amenée dans la position de déverrouillage par l'intermédiaire d'un élément de blocage disposé dans l'habitacle et une position de protection dans laquelle un actionnement de la logique mécanique par l'élément de blocage n'est pas possible, la logique mécanique (1 à 5) des dispositifs de verrouillage (VL, VR, HL, HR, HK) pouvant être placée dans la position de protection par un seul actionnement d'un mécanisme de fermeture (6 à 8), accessible de l'extérieur de l'habitacle, de l'un des dispositifs de verrouillage, **caractérisé en ce que** la logique mécanique (1 à 5) des dispositifs de verrouillage (VL, VR, HL, HR, HK) peut être amenée dans la position de verrouillage par un actionnement multiple de l'un des mécanismes de fermeture (6, 7, 8).

2. Dispositif selon la revendication 1, **caractérisé en ce qu'**un affichage (16) est prévu, qui indique la position de protection de la logique mécanique (1 à 5) des dispositifs de verrouillage (VL, VR, HL, HR, HK).

3. Dispositif selon la revendication 1 ou 2, **caractérisé en ce que** le mécanisme de fermeture (6 à 8) peut être actionné par une clé mécanique (11) et/ou un dispositif de commande à distance émettant des signaux.

4. Dispositif selon les revendications 1, 2 ou 3, **caractérisé en ce que** le dispositif de verrouillage central coopère avec une installation antivol, l'installation antivol étant activée lorsque la logique mécanique (1 à 5) des dispositifs de verrouillage (VL, VR, HL, HR, HK) se trouve dans la position de protection.

5. Dispositif selon la revendication 4, **caractérisé en ce que** lorsque l'installation antivol (9) est activée et lors de l'activation d'un élément de blocage (10) disposé dans l'habitacle, l'installation antivol émet un signal d'avertissement.

6. Dispositif selon la revendication 4 ou 5, **caractérisé en ce qu'**un affichage (16) est prévu, qui indique aussi bien l'état activé de l'installation antivol que la position de protection de la logique mécanique (1 à 5) des dispositifs de verrouillage (VL, VR, HL, HR, HK).
